# EUROPÄISCHE PATENTSCHRIFT

(11) **EP 1 651 841 B1**
(45) Veröffentlichungstag und Bekanntmachung des Hinweises auf die Patenterteilung: **22.08.2007**
(21) Anmeldenummer: 04739955.5
(22) Anmeldetag: 16.06.2004
(51) Int. Cl.: F01D 5/18, F02C 7/22, F23R 3/30, F23R 3/00

(54) **OFFEN GEKÜHLTES BAUTEIL FÜR EINE GASTURBINE, BRENNKAMMER UND GASTURBINE**
OPEN-COOLED COMPONENT FOR A GAS TURBINE, COMBUSTION CHAMBER, AND GAS TURBINE
COMPOSANT OUVERT REFROIDI DESTINE A UNE TURBINE A GAZ, CHAMBRE DE COMBUSTION ET TURBINE A GAZ

(30) Priorität: 04.07.2003 EP 03015216
(43) Veröffentlichungstag der Anmeldung: 03.05.2006
(73) Patentinhaber: SIEMENS AKTIENGESELLSCHAFT, 80333 München (DE)
(72) Erfinder: HOFFMANN, Stefan, 35119 Rosenthal (DE)
(86) Internationale Anmeldenummer: PCT/EP2004/006491
(87) Internationale Veröffentlichungsnummer: WO 2005/003517

(56) Entgegenhaltungen:
- EP-A- 0 641 917
- GB-A- 2 310 896
- US-A- 4 315 406
- US-A- 4 347 037
- US-B1- 6 192 688

## Beschreibung

Die vorliegende Erfindung betrifft ein offen gekühltes Bauteil für eine Gasturbine mit einer heißgasbeaufschlagten Außenwand, welche zumindest teilweise einen ersten Hohlraum für ein erstes Mittel begrenzt und in der Durchgangsöffnungen angeordnet sind, welche Durchgangsöffnungen einerseits in den Hohlraum und andererseits in den Heißgasraum münden sowie mit zumindest einem zweiten Hohlraum zum Zumischen eines zweiten Mittels, der mit den Durchgangöffnungen in Strömungsverbindung steht. Die Erfindung betrifft ferner eine Brennkammer sowie eine Gasturbine.

Brennkammerwände sowie auch Gasturbinenschaufeln sind beim bestimmungsgemäßen Betrieb der Gasturbine einer hohen physikalischen Beanspruchung ausgesetzt. Um die Brennkammer sowie die Schaufel gegen die hohe Beanspruchung beständiger zu machen, sind diese Bauteile mit einer Kühlung versehen. Sofern Luft als Kühlmittel verwendet wird, wird diese aus einem der Brennkammer vorgeschalteten Verdichter mit Diffusor entnommen und geht dem Verbrennungsprozess verloren. Als Folge steigen Flammentemperaturen sowie NOₓ-Emissionen an.

Die Wand einer Brennkammer wird entweder offen oder geschlossen gekühlt. Die offene Kühlung ist dabei als konvektive Kühlung, Filmkühlung oder auch als Prallkühlung mit einem Kühlluftauslass in den Verbrennungsraum ausgebildet. Die geschlossene Kühlung erfordert einen höheren konstruktiven Aufwand und führt zu einem erhöhten Druckverlust aufgrund der Kühlluftführung und der Kühlung selbst.

Um den negativen Effekt, den die Kühlluftentnahme verursacht, zu reduzieren, ist es bekannt Brennstoff zuzugeben. Im Stand der Technik ist dies als Kühlluftnachheizung oder im weiteren Sinne auch als gestufte Verbrennung bekannt.

Hierzu zeigt die US 5,125,793 eine Turbinenschaufel einer Gasturbine mit einer einen Hohlraum umschließenden doppelwandigen Außenwand. In der doppelwandigen Außenwand ist ein Strömungskanal für Luft angeordnet. Im Hohlraum strömt ein flüssiger Brennstoff, welcher durch Durchgangsösffnungen in den in der Doppelwand befindlichen Strömungskanal eingedüst wird und der dort auf einen Katalysator trifft. Durch den Katalysator zerlegt sich der Brennstoff endothermisch in zumindest ein brennbares Gas, was die Schaufel kühlt. Die Luft transportiert die Gase zum einem Auslass, von dem aus das Gemisch in die Turbine einströmen und dort verbrennen kann.

Ferner ist aus der US 6,192,688 eine Brennkammer einer Gasturbine mit mehreren hohlen freistehenden Speichen bekannt, in deren Hohlraum ein Brennstoff geführt wird. Der Hohlraum ist durch Öffnungen mit dem Verbrennungsraum verbunden. In einem in der Außenwand der Speichen angeordneten Versorgungskanal wird zusätzlich Luft zu den Öffnungen geführt, um in Verbindung mit dem Brennstoff ein brennbares Gemisch zu erhalten, welches in die Brennkammer zur NOₓ-Reduzierung während des Betriebs der Gasturbine eingespeist wird.

Außerdem ist aus der US 4,347,037 eine hohle Turbinenschaufel bekannt, bei der in den von Heißgas umströmbaren Seitenwände gleichmäßig verteilte Filmkühlöffnungen eingebracht sind. Für jede Filmkühlöffnung ist jeweils ein Auslasskanal vorgesehen. An deren in der Schaufelwand liegenden Eingängen münden jeweils zwei getrennte, am inneren Hohlraum der Turbinenschaufel beginnende Zuführkanäle, um die zur Filmkühlung notwendige Kühlluft vom Hohlraum zur Filmkühlöffnung führen zu können.

Nachteilig an den bekannten Konzepten ist, dass zur Vermischung von Kühlluft und Brennstoff ein Volumen bereitzustellen ist, indem sich die Reaktionspartner durch Selbstzündung oder Flammenrückschlag in den Bauteilen entzünden können. Hierdurch bilden sich unter Umständen stabile Verbrennungsvorgänge aus, so dass die Kühlwirkung des Brennstoff-Luftgemisches verloren geht bzw. das Bauteil durch die intern auftretende Verbrennung Schaden nehmen kann.

Es ist daher die Aufgabe der vorliegenden Erfindung, ein Bauteil für eine Gasturbine, eine Brennkammer sowie eine Gasturbine anzugeben, mit denen die oben beschriebenen Nachteile reduziert werden können.

Die Aufgabe wird durch die Merkmale des Anspruch 1 gelöst. Vorteilhafte Ausgestaltungen sind in den Unteransprüchen angegeben.

Die Lösung sieht vor, dass eine getrennte Führung von Kühlmittel und Brennstoff in getrennten Kanälen erfolgt. Die Vermischung dieser beiden Mittel zu einem brennbaren Gemisch geschieht daher erst kurz vor der Ausblasung in das Heißgas. Somit wird verhindert, dass das brennbare Gemisch in den Bauteilen selber, also außerhalb des Strömungskanals und/oder außerhalb der Brennkammer, sich durch Flammenrückschlag oder Selbstentzündung entzündet.

Dies wird erreicht, indem der zweite Hohlraum durch in der Außenwand vorgesehenen Versorgungskanäle gebildet wird, die über Querkanäle mit den als Durchgangsbohrung ausgebildeten Durchgangsöffnungen in Verbindung stehen, so dass die beiden Mittel erst innerhalb der Durchgangsbohrungen vermischbar sind.

Mit der Erfindung wird ferner eine Brennkammer für eine Gasturbine mit einem Wandelement vorgeschlagen, welches eine dementsprechende Anordnung aufweist.

Von der doppelwandigen aus dem Stand der Technik bekannten Ausführung wendet sich die Erfindung ab. Dadurch kann der bisher zwischen der Doppelwand gebildete zweite Hohlraum als Versorgungskanal in die Außenwand eingebettet werden, welcher über separate Querkanäle mit den Durchgangsöffnungen verbunden wird. Hierdurch wird erstmals somit eine Möglichkeit geschaffen, ein Mischvolumen im Bauteil im wesentlichen vollständig zu vermeiden, wodurch Flammenrückschlag und Selbstzündung im Bauteil weitgehend vermieden werden können. Ferner kann mit einem als Wandelement einer Brennkammer ausgebildeten Bauteil eine Flammentemperaturerhöhung bei einer offenen Kühlung reduziert werden, da die Kühlluft nunmehr ohne die oben beschriebenen Nachteile mit Brennstoff angereichert werden kann. Die vorliegende Erfindung ermöglicht daher, dass der Kühlluftstrom ohne negative Auswirkungen auf die Verbrennung angehoben werden kann.

Mit der vorliegenden Erfindung kann ferner erreicht werden, dass die Flammenakustik beeinflusst, insbesondere verstimmt, werden kann. Die Durchgangsöffnung kann beispielsweise dazu vorgesehen sein, dass die Kühlluft in den Brennraum der Brennkammer strömt. Über den in der Außenwand des Bauteils vorgesehenen Versorgungskanal kann Brennstoff zugeführt werden, der sich beim Einströmen in die Durchgangsöffnung mit der Kühlluft mischt und so ein brennbares Gemisch bildet. Ein Flammenrückschlag wird insofern vermieden, als dass vor der Mündung des Querkanals in der Durchgangsöffnung kein zündfähiges Gemisch in einem der Versorgungskanäle oder in den Hohlräumen vorliegt. Somit können die oben genannten unerwünschten, teilweise gefährlichen, Zustände vermieden werden.

In einer weiteren Ausgestaltung wird vorgeschlagen dass, die Außenwand eine Vielzahl von Durchgangsbohrungen, eine Vielzahl von zwischen den Bohrungen verlaufenden Versorgungskanälen und eine Vielzahl von die Versorgungskanäle mit den Durchgangsbohrungen vernetzenden weiteren Querkanälen aufweist. Durch die netzartige Struktur der Kanäle und Bohrungen kann eine Vergleichmäßigung des in die Brennkammer strömenden Gemisches aus Brennstoff und Kühlluft erreicht werden. Darüber hinaus besteht die Möglichkeit, das Bauteil gleichmäßiger zu kühlen, so dass lokale Überhitzungen vermieden werden können.

Darüber hinaus wird vorgeschlagen, dass das Bauteil wenigstens zwei miteinander verbindbare Schichten aufweist. So kann beispielsweise eine Schicht den Kanal aufweisen, während eine zweite Schicht brennkammerseitig aus einem besonders widerstandsfähigem Werkstoff gebildet ist. Eine höhe Belastbarkeit des Bauteils kann erreicht werden.

Es wird ferner vorgeschlagen, dass der Kanal in wenigstens einer Schichtoberfläche einer der Schichten verbindungsseitig eingebracht ist. Der Kanal kann auf diese Weise durch Fräsen oder ähnliche Werkstoff abtragende Verfahren in die Oberfläche einer Schicht eingebracht werden, wobei durch Zusammensetzen der benachbarten Schichten geschlossene Kanäle gebildet werden. Der Kanal kann hierdurch mittels bekannter sowie auch kostengünstiger Verfahren in das Bauteil eingebracht werden.

In einer weiteren vorteilhaften Ausgestaltung wird vorgeschlagen, dass der Hohlraum mit einer ersten Fluidquelle und der Versorgungskanal mit einer zweiten Fluidquelle verbindbar ist. Beide Fluide, d.h. Mittel, können zur Kühlung der Schaufel so verwendet werden, dass die zur Kühlung erforderliche Luftmenge reduziert wird. Eine größere Luftmenge steht dem Verbrennungsprozess zur Verfügung, so dass hohe Flammentemperaturen sowie NOₓ-Emission reduziert werden können. Der Schaufel liegt grundsätzlich dasselbe Prinzip wie für das Wandelement der Brennkammer zu Grunde. Auch hier existiert im Wesentlichen kein Mischvolumen, so dass Flammenrückschlag und Selbstzündung weitgehend vermieden werden. Die Zuverlässigkeit der Gasturbine in Bezug auf defekte Schaufeln kann erhöht werden. Wie auch bei der Brennkammer kann der Kühlluftstrom ohne negative Auswirkungen auf die Verbrennung erhöht werden sowie die Flammenakustik verstimmt werden.

Mit der Erfindung wird ferner vorgeschlagen, dass einer der beiden Fluidquellen eine Oxidationsmittelquelle und die andere Fluidquelle eine Brennstoffquelle ist. Vorteilhaft kann erreicht werden, dass ein zündfähiges Gemisch erst im Bereich der Mündung der Durchgangsöffnung in den Strömungskanal der Gasturbine entsteht, wenn die Mündung der Kanäle hinreichend nahe der Mündung der Durchgangsöffnung im Strömungskanal angeordnet ist.

Die Erfindung schlägt auch eine Gasturbine vor, wobei die Gasturbine eine erfindungsgemäße Brennkammer aufweist. Die negativen Auswirkungen, wie sie oben beschrieben sind, können durch Zuführung von Brennstoff weitgehend reduziert werden, wobei die erfindungsgemäße Brennkammer einen sicheren Betrieb hinsichtlich Selbstzündung und Flammenrückschlag ermöglicht. Ferner kann vorteilhaft auf die Flammenakustik Einfluss genommen werden, um hierdurch bedingte Beanspruchungen und Verschleiß zu reduzieren.

Die Erfindung schlägt darüber hinaus eine Gasturbine mit einem als Schaufel ausgebildeten Bauteil vor. Die Kühlwirkung für die Schaufel der Turbineneinheit, welche als feststehende Leitschaufel sowie auch als rotierende Laufschaufel ausgebildet sein kann, kann durch Erhöhung der Kühlluftströmung verbessert werden, wobei die negativen Auswirkungen auf die Verbrennung weitgehend vermieden werden können. Auch mit dieser erfindungsgemäßen Ausgestaltung lässt sich ein Einfluss auf das Verstimmen der Flammenakustik ausüben. Verschleißerscheinungen können weiter reduziert werden.

Weitere Vorteile und Merkmale sind der folgenden Beschreibung von Ausführungsbeispielen zu entnehmen. Im Wesentlichen gleichbleibende Elemente sind mit den gleichen Bezugszeichen bezeichnet. Ferner wird bezüglich gleicher Merkmale und Funktionen auf die Beschreibung zum Ausführungsbeispiel in Fig. 1 verwiesen.

Es zeigen:
- Fig. 1:: einen Schnitt durch ein erfindungsgemäßes Wandelement für eine Brennkammer,
- Fig. 2:: einen Schnitt durch das Wandelement in Fig. 1 entlang einer Linie I-I,
- Fig. 3:: eine schematische Darstellung eines Systems von Kanälen in einem Wandelement gemäß der vorliegenden Erfindung,
- Fig. 4:: eine schematische Darstellung einer Schaufel in einem Strömungskanal einer Gasturbine und
- Fig. 5:: einen Schnitt durch eine erfindungsgemäße Schaufel.

Fig. 1 zeigt einen Schnitt durch ein erfindungsgemäßes als Wandelement 2 ausgebildetes Bauteil mit einer Vielzahl von Durchgangsöffnungen 3, durch die Kühlluft in die Brennkammer eintreten kann. Das Wandelement 2 weist ferner Querkanäle 4 auf, die mit einem Ende jeweils in eine Durchgangsöffnung 3 münden. Über Verbindungskanäle 9 ist ein fluider Brennstoff zuführbar, der über die Querkanäle 4 zu den Durchgangsöffnungen 3 geführt wird und dort in die Strömung der Kühlluft eingeleitet wird. Fig. 2 verdeutlicht dieses System von Kanälen für die Brennstoffzufuhr. Das Wandelement 2 weist zwei miteinander verbindbare Schichten 6, 7 auf. In der verbindungsseitigen Schichtoberfläche der Schicht 6 ist das Kanalsystem durch Fräsen eingebracht. Durch die Verbindung der Schichten 6 und 7 werden geschlossene Kanäle 4 und 9 gebildet.

Fig. 3 zeigt eine Draufsicht auf die Oberfläche der Schicht 6 des Wandelements 2 in dem die Kanäle 4 und 9 eingebracht sind. Der Verbindungskanal 9 ist einstückig mit dem Wandelement ausgebildet.

In der vorliegenden Ausgestaltung ist die Brennkammer aus einer Vielzahl von Wandelementen 2 modular aufgebaut. Das Wandelement 2 kann vorteilhaft auch als Hitzeschild, Liner und dergleichen verwendet werden.

In Fig. 4 ist ein Ausschnitt aus einem Strömungskanal einer Gasturbine schematisch dargestellt, in dem eine Schaufel 10 angeordnet ist. In den als Strömungskanal 11 ausgebildeten Heißgasraum 21 münden Durchgangsöffnungen 12, wobei in deren Mündungsbereich Einmündungen von Querkanälen 13 schematisch angedeutet sind.

Einen Schnitt durch eine solche Schaufel 10 zeigt Fig. 5. In dieser Ausgestaltung umschließt eine Schaufelwand 14 einen Hohlraum 15, wobei die Schaufelwand 17 mit Durchgangsöffnungen 12 versehen ist. Über den Hohlraum 15 ist Kühlluft zuführbar, die durch die Durchgangsöffnungen 12 in den Strömungskanal 11 austritt. Die Schaufelwand 14 ist ferner mit einem System aus Versorgungskanälen 13 versehen, die über Querkanäle 4 jeweils mit den Durchgangsöffnungen 12 verbunden sind. Die Versorgungskanäle 13 sind mit einer fluiden Brennstoffquelle in strömungstechnischer Verbindung. In dieser Ausgestaltung ist die Schaufel 14 zweischichtig aufgebaut, bestehend aus einer äußeren Schicht 16 sowie einer den Hohlraum 15 bildenden inneren Schicht 17. Die innere Schicht 17 weist auf ihrer der Schicht 16 zugewandten Seite durch Fräsen eingebrachte Ausnehmungen auf, die das Kanalsystem mit den Versorgungskanälen 13 bilden.

Erfindungsgemäß wird Luft als Kühlluft für die Schaufel 10 über Durchgangsöffnungen 12 als Oxidationsmittel in den Strömungskanal 11 geführt. An der Einmündung des Querkanals 13 wird der fluide Brennstoff in die Durchgangsöffnungen 12 der Schaufelwand 14 eingeleitet, so dass ein zündfähiges Gemisch entsteht.

Hinsichtlich des Wandelements 2 der Brennkammer wird Luft als Kühlmittel und Oxidationsmittel durch die Durchgangsöffnung 3 des Wandelements 2 in die Brennkammer geführt. Zugleich wird in die Kühlluftströmung im Bereich der Kanalmündung 5 des Querkanals 4 ein fluider Brennstoff in die Kühlluft eingeführt, so dass ebenfalls ein zündfähiges Gemisch entsteht.

Aus dem Vorliegenden ergibt sich, dass das zündfähige Gemisch erst im Bereich der Mündung der Durchgangsöffnungen 3, 12 in die Brennkammer bzw. den Strömungskanal 11 der Gasturbine entsteht. Auf diese Weise wird ein Flammenrückschlag in das jeweilige Kanalsystem hinein mit den hierdurch verursachten Schäden verhindert. Durch gezielte Variation der Brennstoffzufuhr kann darüber hinaus die Flammenakustik beeinflusst werden. Dies wirkt sich ebenfalls vorteilhaft auf den Verschleiss und die Zuverlässigkeit der Gasturbine aus.

Die in den Figuren dargestellten Ausführungsbeispiele dienen lediglich der Erläuterung der Erfindung und sind für diese nicht beschränkend. So können insbesondere die Zahl und Anordnung der Kanäle und Durchgangsöffnungen sowie auch die Verfahren zur Herstellung variiert werden, ohne den Schutzbereich der Erfindung zu verlassen. Auch eine Verwendung anderer Fluide als Luft wie beispielsweise Stickstoff, Kohlendioxid oder auch flüssige Stoffe kann im Rahmen der Erfindung vorgesehen sein. Insbesondere ist auch eine Kombination eines bereits vorhanden Kühlsystems mit der vorliegenden Erfindung umfasst.

## Patentansprüche

1. Offen gekühltes Bauteil für eine Gasturbine, mit einer heißgasbeaufschlagten Außenwand (20), welche zumindest teilweise einen ersten Hohlraum (15) für ein erstes Mittel begrenzt und in der Durchgangsöffnungen (3, 12) angeordnet sind, welche Durchgangsöffnungen (3, 12) einerseits in den Hohlraum (15) und andererseits in den Heißgasraum (21) münden sowie mit zumindest einem zweiten Hohlraum zum Zumischen eines zweiten Mittels, der mit den Durchgangöffnungen (3, 12) in Strömungsverbindung steht,
**dadurch gekennzeichnet,**
**dass** der zweite Hohlraum durch in der Außenwand vorgesehenen (20) Versorgungskanäle (9, 13) gebildet wird, die über Querkanäle (4) mit den als Durchgangsbohrung ausgebildeten Durchgangsöffnungen (3, 12) in Verbindung stehen, so dass die beiden Mittel erst innerhalb der Durchgangsbohrungen vermischbar sind.

2. Bauteil nach Anspruch 1,
**dadurch gekennzeichnet,**
**dass** die Außenwand (20) eine Vielzahl von Durchgangsbohrungen, eine Vielzahl von zwischen den Bohrungen verlaufenden Versorgungskanälen (9, 13) und eine Vielzahl von die Versorgungskanälen (9, 13) mit den Durchgangsbohrungen vernetzenden weiteren Querkanälen (4) aufweist.

3. Bauteil nach Anspruch 1 oder 2,
**dadurch gekennzeichnet,**
**dass** die Außenwand (2) wenigstens zwei miteinander verbindbare Schichten (6, 7, 16, 17) aufweist.

4. Bauteil nach Anspruch 1, 2 oder 3,
**dadurch gekennzeichnet,**
**dass** die Kanäle (4, 9, 13) zwischen den beiden Schichten (6, 7) in wenigstens einer Schichtoberfläche (6) eingebracht ist.

5. Bauteil nach einem der Ansprüche 1 bis 4,
**dadurch gekennzeichnet,**
**dass** der erste Hohlraum (15) mit einer ersten Fluidquelle und die Versorgungskanäle (9, 13) mit einer zweiten Fluidquelle verbindbar ist.

6. Bauteil nach Anspruch 5,
**dadurch gekennzeichnet,**
**dass** einer der beiden Fluidquellen eine Oxidationsmittelquelle und die andere Fluidquelle eine Brennstoffquelle ist.

7. Bauteil nach einem der Ansprüche 1 bis 4,
**dadurch gekennzeichnet,**
**dass** das Bauteil ein Wandelement (2) einer Brennkammer oder eine Schaufel (10) einer Gasturbine ist.

8. Brennkammer für eine Gasturbine mit einem als Wandelement (2) ausgebildeten Bauteil nach einem der Ansprüche 1 bis 7.

9. Gasturbine mit einer Brennkammer nach Anspruch 8.

10. Gasturbine mit einem als Schaufel ausgebildetem Bauteil nach einem der Ansprüche 1 bis 7.

## Claims

1. Open-cooled component for a gas turbine having an outer wall (20) which is subjected to hot gas and which at least partly defines a first cavity (15) for a first medium and in which through-openings (3, 12) are arranged, which through-openings (3, 12) open into the cavity (15) on the one side and into the hot-gas space (21) on the other side, and having at least one second cavity for admixing a second medium, this second cavity being fluidically connected to the through-openings (3, 12), **characterized in that** the second cavity is formed by supply passages (9, 13) which are provided in the outer wall (20) and are connected via transverse passages (4) to the through-openings (3, 12) designed as through-bores, so that the two media cannot be mixed until inside the through-bores.

2. Component according to Claim 1, **characterized in that** the outer wall (20) has a multiplicity of through-bores, a multiplicity of supply passages (9, 13) running between the bores and a multiplicity of further transverse passages (4) linking the supply passages (9, 13) with the through-bores.

3. Component according to Claim 1 or 2, **characterized in that** the outer wall (20) has at least two layers (6, 7, 16, 17) which can be connected to one another.

4. Component according to Claim 1, 2 or 3, **characterized in that** the passages (4, 9, 13) are incorporated between the two layers (6, 7) in at least one layer surface (6).

5. Component according to one of Claims 1 to 4, **characterized in that** the first cavity (15) can be connected to a first fluid source and the supply passages (9, 13) can be connected to a second fluid source.

6. Component according to Claim 5, **characterized in that** one of the two fluid sources is an oxidation source and the other fluid source is a fuel source.

7. Component according to one of Claims 1 to 4, **characterized in that** the component is a wall element (2) of a combustion chamber or a blade (10) of a gas turbine.

8. Combustion chamber for a gas turbine, having a component designed as a wall element (2) according to one of Claims 1 to 7.

9. Gas turbine for a combustion chamber according to Claim 8.

10. Gas turbine having a component designed as a blade according to one of Claims 1 to 7.

## Revendications

1. Elément constitutif refroidi en circuit ouvert d'une turbine à gaz,
comprenant une paroi (20) extérieure qui est soumise à du gaz chaud, qui délimite au moins en partie une première cavité (15) pour un premier fluide et dans laquelle sont ménagées des ouvertures (3, 12) de passage, lesquelles ouvertures (3, 12) de passage débouchent, d'une part, dans la cavité (15) et, d'autre part dans l'espace (21) pour du gaz chaud, ainsi que
comprenant au moins une deuxième cavité de mélange d'un deuxième fluide qui communique avec les ouvertures (3, 12) de passage,
**caractérisé**
**en ce que** la deuxième cavité est formée par des canaux (9, 13) d'alimentation qui sont prévus dans la paroi extérieure, qui communiquent par des canaux (4) transversaux avec les ouvertures (3, 12) de passage constituées sous la forme de trou de passage, de façon à ce que les deux fluides ne puissent se mélanger qu'à l'intérieur des trous de passage.

2. Elément constitutif suivant la revendication 1,
**caractérisé**
**en ce que** la paroi (20) extérieure a une pluralité de trous de passage, une pluralité de canaux (9, 13) d'alimentation s'étendant entre les trous et une pluralité d'autres canaux (4) transversaux mettant les canaux (9, 13) d'alimentation en réseau avec les trous de passage.

3. Elément constitutif suivant la revendication 1 ou 2,
**caractérisé**
**en ce que** la paroi (2) extérieure a au moins deux couches (6, 7, 16, 17) pouvant être reliées mutuellement.

4. Elément constitutif suivant la revendication 1, 2 ou 3,
**caractérisé**
**en ce que** les canaux (4, 9, 13) sont insérés entre les deux couches (6, 7) dans au moins une surface (6) de couche.

5. Elément constitutif suivant l'une des revendications 1 à 4,
**caractérisé**
**en ce que** la première cavité (15) peut communiquer avec une première source de fluide et les canaux (9, 13) d'alimentation avec une deuxième source de fluide.

6. Elément constitutif suivant la revendication 5,
**caractérisé**
**en ce que** l'une des deux sources de fluide est une source d'agent d'oxydation et l'autre source de fluide une source de combustible.

7. Elément constitutif suivant l'une des revendications 1 à 4,
**caractérisé**
**en ce que** l'élément constitutif est un élément (2) de paroi d'une chambre de combustion ou d'une aube (10) d'une turbine à gaz.

8. Chambre de combustion d'une turbine à gaz ayant un élément constitutif constitué en élément (2) de paroi suivant l'une des revendications 1 à 7.

9. Turbine à gaz ayant une chambre de combustion suivant la revendication 8.

10. Turbine à gaz ayant un élément constitutif constitué en aube suivant l'une des revendications 1 à 7.
